# EUROPÄISCHE PATENTSCHRIFT

(11) **EP 1 289 692 B1**
(45) Veröffentlichungstag und Bekanntmachung des Hinweises auf die Patenterteilung: **28.03.2007**
(21) Anmeldenummer: 01949360.0
(22) Anmeldetag: 26.05.2001
(51) Int. Cl.: B22D 11/16

(54) **EINRICHTUNG ZUR DEZENTRALEN GIESSDATENVERARBEITUNG DER AN EINER STRANGGIESSKOKILLE ÜBER SENSOREN GEWONNENEN MESSDATEN UND VERWENDUNG DIESER EINRICHTUNG**
DEVICE FOR LOCAL PROCESSING OF CASTING DATA ARISING FROM MEASUREMENT DATA OBTAINED FROM A CONTINUOUS CASTING MOULD BY MEANS OF SENSORS AND USE OF THE DEVICE
DISPOSITIF POUR TRAITER, DE MANIERE DECENTRALISEE, DES DONNEES DE COULEE MESUREES PAR L'INTERMEDIAIRE DE DETECTEURS SUR UNE COQUILLE POUR COULEE CONTINUE ET SON UTILISATION

(30) Priorität: 07.06.2000 DE 10028304
(43) Veröffentlichungstag der Anmeldung: 12.03.2003
(73) Patentinhaber: SMS Demag Aktiengesellschaft, 40237 Düsseldorf (DE)
(72) Erfinder: ARZBERGER, Matthias, D-40595 Düsseldorf (DE); LANGER, Martin, D-42553 Velbert (DE); DEUSSEN, Josef, D-52525 Heinsberg (DE); SCHMALZ, Walter, D-40699 Erkrath (DE); PARSCHAT, Lothar, D-40885 Ratingen (DE)
(74) Vertreter: Klüppel, Walter
(86) Internationale Anmeldenummer: PCT/EP2001/006028
(87) Internationale Veröffentlichungsnummer: WO 2001/094052

(56) Entgegenhaltungen:
- EP-A- 0 057 627
- DE-A- 2 655 640
- DE-A- 3 436 331
- FR-A- 1 372 630
- GB-A- 1 378 158
- US-A- 4 126 041

## Beschreibung

Die Erfindung betrifft eine Einrichtung zur dezentralen Gießdatenverarbeitung der an einer Stranggießkokille über Sensoren gewonnenen Messdaten in einem Prozessrechner der Steuerung der Stranggießanlage, sowie die Verwendung dieses Einrichtung.

In Stranggießanlagen werden an der Stranggießkokille horizontale Reihen von Thermoelementen und Widerstands-Thermoelementen angeordnet, deren Thermoleitungen mit jeweils zwei Anschlüssen über Klemmenkästen auf ein sog. Stammkabel geführt sind. Bei z.B. 60 Thermoelementen und 40 Widerstands-Thermoele-menten fallen 240 Thermoleitungen an, die alle zum Stammkabel geführt werden müssen.

Zunächst verlaufen die Thermoleitungen zu Messwertaufnehmern. Das Stammkabel ist mit einer sog. Multikupplung (Kupplung und Gegenkupplung) an eine Energieversorgung außerhalb der oszillierenden Stranggießkokille am starren Teil der Stranggießanlage, dem sog. "Festland" angeschlossen. Alle Thermoleitungen, Klemmenkästen und das Stammkabel sind einer Temperatur von ca. 60 - 100ºC ausgesetzt. Hinzu kommt neben der Hitze eine im Gießbetrieb nicht vermeidbare Verschmutzung, z.B. durch Schlackespritzer, und außerdem tritt Feuchtigkeit auf. Da die Thermoelemente und Widerstands-Thermoelemente mit Spannungen im 10 - 500 mV - Bereich arbeiten, wirken sich außerdem elektromagnetische Felder anderer Organe an der Stranggießkokille aus. Diese Gestaltung bedingt für diverse Einheiten auf der Stranggießkokille (z.B. den Verstellantrieb für die Schmalseitenplatten, für Weggeber, Remote-Stationen für Temperaturmessstellen etc.) erhöhte Wechselzeiten, einen hohen Montageaufwand und einen hohen lnstallations- und Verkabelungsaufwand, hohe Materialkosten und einen hohen Wartungsaufwand.

Zum Stand der Technik gehört eine Vorrichtung zur Bestimmung des Schmelzenspiegels in einer Stranggießkokille (DE - OS 26 55 640). Diese Bauweise sieht jedoch lediglich Mittel zur abnehmbaren Montage eines Detektorkastens im Wassermantel der Stranggießkokille und Kühlwasser-Einlass- und Auslassmittel im Detektorkasten zur Führung von Kühlwasser durch den Detektorkasten zwecks Kühlung der in ihn eingebauten elektromagnetischen Spule mit Schutzgehäuse vor. Diese Lösung kann daher nicht auf an der Stranggießkokille angeordnete Thermoelemente und Widerstands-Thermoelemente angewendet werden. Dabei ist das Messverfahren auch andersartig gestaltet.

Durch den Einsatz von Feldbustechnologie lassen sich Installation und Wartung in der Steuerungs- und Regelungstechnik deutlich vereinfachen. Siehe: "Bussysteme, Feldbus ja, aber welcher ?" MESSTEC, Bd 3/1996, Seiten 1-5, XP002290053.

Der Erfindung liegt die Aufgabe zugrunde, auf elektronischem Weg u.a. die über Sensoren gemessenen Gießdaten auf effizienteren Wegen zu verarbeiten und dadurch auch die Einrichtung zu vereinfachen.

Die gestellte Aufgabe wird erfindungsgemäß durch die Einrichtung nach Anspruch 1 gelöst. Diese Einrichtung kann so verwendet werden, dass die Mess- und Steuerdaten in gekühlten Feldbus-Modulen unmittelbar auf der Stranggießkokille gesammelt und in Bus-Signale in eine Bus-Leitung überführt und zumindest in der Steuerung der Stranggießanlage gespeichert und / oder verarbeitet werden. Dadurch wird der Datenweg erheblich verkürzt und vereinfacht und auch die Einrichtung wird, wie nachstehend noch genauer aufgezeigt wird, vereinfacht. Vorteilhaft ist insbesondere, dass nur noch der Anschluss an einem auf dem "Festland" befindlichen Klemmenkasten zu lösen oder zu verbinden ist, so dass die Wechselzeiten erheblich sinken, der Installations- und Verkabelungsaufwand reduziert wird, die Materialkosten gesenkt werden, der Wartungsaufwand vermindert wird und dadurch das Ausbringen an Stahl erheblich gesteigert werden kann. Die Datenverarbeitung kann auch im Feldbus-Modul selbst oder sogar über eine intemet-Verbindung mit globalem Anschluss erfolgen. Dabei können Daten erfasst werden von Sensoren oder Aktoren, nämlich von Drehgebem, Winkelmessgebem (sog. Inklinometem), Pumpen, Durchflussmessern, steuerbaren Ventilen Elektromotoren u. dgl..

In Ausgestaltung der Erfindung ist vorgesehen, dass die aufgenommenen Messdaten oder zusätzlich eingegebene spezifische Daten über die Bus-Leitungen als Steuersignale an Stellorgane und / oder Aktoren im Bereich der Stranggießkokille gegeben werden. Dadurch kann das System auch aktiv zur Steuerung oder Regelung des Gießprozesses eingesetzt werden.

Ein weiterer Vorteil ergibt sich dadurch, dass in den Feldbus-Modulen auf der Stranggießkokille kokillenspezifische Informationen über die Kupferplattendicke, den Abnutzungsgrad, den Zustand der Thermo-Sensoren und / oder der Widerstands-Thermosensoren und die Wartungszyklen abrufbar gespeichert sind.

Eine Weiterentwicklung der Erfindung sieht vor, dass der Datenaustausch und die Energieversorgung zumindest zwischen den Feldbus-Modulen und dem Prozessrechner über eine Hybridkopplung vorgenommen wird. Dadurch können sowohl Datenströme als auch Energieströme in einem elektrischen Leiter geführt werden.

In Ausgestaltung ist vorgesehen, dass die Hybridkopplung aus einem Kommunikationsbus und einer Energieversorgung gebildet wird. Die gesamten Ströme laufen dabei über ein einziges Hybridkabel.

Von Vorteil ist weiter, dass die Hybridkopplung in Anwesenheit eines Kühlmediums betrieben wird. Dabei kann zur Kühlung auch das Stranggießkokillen-Kühlwasser herangezogen werden. Es ist auch möglich, ein fremd zugeführtes Kühlmittel (Gas oder Flüssigkeit) einzusetzen.

Durch die Ausbildung der Einrichtung für dezentrale Gießdatenverarbeitung können alle Sensoren auf der Stranggießkokille unmittelbar über eine kurze Signalführung auf dezentrale Messwertaufnehmer verkabelt werden. Solche Feldbus-Module befinden sich dann unmittelbar in Sensomähe.

Für die Kühlung werden verschiedene Varianten geschaffen. So ist nach einem einfachen Vorschlag vorgesehen, dass die Feldbus-Module mittels des vorhandenen Stranggießkokillen-Kühlmittelflusses kühlbar sind. Dadurch wird ein minimaler zusätzlicher Aufwand erreicht.

Eine andere Variante sieht vor, dass die Feldbus-Module in einem gekühlten Schutzgehäuse eingeschlossen sind. Hier ist eine Fremdkühlung unter Ausschluss von Feuchtigkeit in dem zugeführten Kühlmedium zweckmäßig.

Der Zutritt von Feuchtigkeit und eine Unabhängigkeit des Feuchtigkeitsgehaltes von Luft kann nach weiteren Merkmalen dadurch erreicht werden, indem in dem Schutzgehäuse ein Klimatisierungsgerät zur Kühlung miteingebaut ist.

Eine andere Verbesserung der Erfindung besteht darin, dass der Kommunikationsbus physikalisch aus elektrischer oder elektronischer Leitungstechnik, Lichtwellenleitertechnik oder drahtloser Übertragungstechnik gebildet ist.

Weiterhin ist vorgesehen, dass die drahtlose Übertragungstechnik aus einer Funkübertragung besteht oder aufgrund von Infrarotstrahlung gebildet ist.

Eine andere Weiterentwicklung der Erfindung sieht vor, dass mittels des Kühlmittelflusses in der Stranggießkokille ein Generator antreibbar ist, der elektrisch betriebene Organe auf der Stranggießkokille versorgt. Die Energiezuführung für den Generator besteht in der Strömungsenergie des Kühlwassers.

Eine Variante hierzu besteht darin, dass die Antriebsbewegung für den Generator aus der Stranggießkokillen-Oszillationsbewegung ableitbar ist.

In der Zeichnung ist ein Ausführungsbeispiel der Erfindung näher dargestellt und wird nachstehend erläutert.

Es zeigen:
- Fig. 1: ein Blockschaltbild der Stranggießkokille mit Feldbus-Modulen,
- Fig. 2: eine Draufsicht auf die Stranggießkokille mit den Feldbus-Modulen,
- Fig. 3: eine Seitenansicht zu Fig. 2 und
- Fig. 4: eine perspektivische Ansicht auf den Wasserkasten einer Stranggießkokille.

Das Verfahren zur dezentralen Gießdatenverarbeitung der an einer Stranggießkokille 1 über Thermosensoren bzw. Widerstands-Thermosensoren 10 gewonnenen Messdaten in einem Prozessrechner 11 mit einem Redundanzanschluss 11a der Steuerung der Stranggießanlage (Fig. 1), wird derart ausgeübt, dass die von einer Vielzahl von verteilt auf der Stranggießkokille 1 angeordneten Thermosensoren und / oder Widerstands-Thermosensoren 10 gewonnenen Messdaten in einem gekühlten Feldbus-Modul 2 unmittelbar auf der Stranggießkokille 1 gesammelt und als Bus-Signale in eine Bus-Leitung 3 überführt und in der Steuerung der Stranggießanlage gespeichert und verarbeitet werden. Dabei können auch die aufgenommenen Messdaten oder zusätzlich eingegebene, spezifische Daten über die einzige Bus-Leitung 3 als Steuersignale an Stellorgane und / oder Aktoren im Bereich der Stranggießkokille 1 gegeben werden. Als Stellorgane kommen z.B. die Kupferplatten 4 in Form der Schmalseitenplatten und die Aktoren als ihre zugehörigen Antriebe in Betracht. Die kokillenspezifischen Informationen betreffen z.B. die Kupferplattendicke, den Abnutzungsgrad, den Zustand der Thermosensoren oder der Widerstands-Thermosensoren 10, sowie die Wartungszyklen.

Gemäß Fig. 1 findet der Datenaustausch über die Bus-Leitungen 3 und einen Klemmenkasten 5 mit Transformator zwischen den Feldbus-Modulen 2 und dem Prozessrechner 11 über eine Hybridkopplung statt. Die Hybridkopplung bildet ein Hybridkabel 6 mit einem Kommunikationsbus 7 und einer Energieversorgung. Das Hybridkabel 6 kann ebenfalls unter einer Kühlung 8 wie die Feldbus-Module 2 betrieben werden. Grundsätzlich kann als Kühlung 8 für die Feldbus-Module 2 der vorhandene Stranggießkokillen-Kühlmittelfluss 8a eingesetzt werden.

Die Feldbus-Module 2 sind von einem gekühlten Schutzgehäuse 9 umgeben. In dem Schutzgehäuse 9 ist, falls erforderlich, ein gesondertes Klimatisierungsgerät 12 eingebaut (Fig. 2 und 3). Das Schutzgehäuse 9 liegt auf der Stranggießkokille 1 bzw. auf dem Wasserkasten 19 auf, so dass die Feldbus-Module 2 in kürzestem Abstand zu den Thermosensoren 10 liegen und von dem Kühlmittelfluss 8a und / oder dem Klimatisierungsgerät 12 gekühlt werden. Dasselbe gilt für die Thermoleitungen 15, die in Kabeldurchführungen 14 von den Thermosensoren 10 in die Feldbus-Module 2 geführt sind.

Gemäß Fig. 4 besteht der Kommunikationsbus 7 physikalisch aus elektrischer oder elektronischer Leitungstechnik oder aus Lichtwellenleitertechnik oder aus drahtloser Übertragungstechnik, wobei die drahtlose Übertragungstechnik aus einer Funkübertragung 16 oder aufgrund Infrarotstrahlen gebildet sein kann.

Die Feldbus-Module 2 (Remote-Modul) und ein Sende-Empfangsmodul 20 sind als elektrisch betriebene Organe 18 auf der Stranggießkokille 1 angeordnet. Innerhalb einer Kühlwasserführung 13 ist ein Generator 17 angeordnet, der über den Kühlmittelfluss 8a Strom erzeugt und eine Energieversorgung 21 für die elektrisch betriebenen Organe 18 darstellt.

Die Antriebsbewegung für den Generator 17 kann auch aus der Stranggießkokillen-Oszillationsbewegung abgeleitet werden.

### Bezugszeichenliste:

- 1: Stranggießkokille
- 2: Feldbus-Modul
- 3: Bus-Leitung
- 4: Kupferplatte
- 5: Klemmenkasten mit Transformator
- 6: Hybridkabel
- 7: Kommunikationsbus
- 8: Kühlung
- 8a: Kühlmittelfluss
- 9: Schutzgehäuse
- 10: Thermosensoren, Widerstands-Thermosensoren
- 11 1: Prozessrechner
- 11 a: Redundanzanschluss
- 12: Klimatisierungsgerät
- 13: Kühlwasserführung
- 14: Kabeldurchführung
- 15: Thermoleitung
- 16: Funkübertragung
- 17: Generator
- 18: elektrisch betriebenes Organ
- 19: Wasserkasten
- 20: Sende-Empfangsmodul
- 21: Energieversorgung

## Patentansprüche

1. Einrichtung für die dezentrale Gießdatenverarbeitung der an einer Stranggießkokille (1) über Sensoren (10) gewonnenen Messdaten in einem Prozessrechner (11) der Steuerung der Stranggießanlage,
**dadurch gekennzeichnet,**
**dass** unmittelbar an der Stranggießkokille (1) mehrere, mit den Thermosensoren (10) und / oder den Widerstands-Thermosensoren (10) verbundene Feldbus- Module (2) angebaut und mit einer Kühlung (8) versehen sind, wobei die Feldbus-Module (2) in einem gekühlten Schutzgehäuse (9) eingeschlossen sind und dass der Datenaustausch und die Energieversorgung zumindest zwischen den Feldbus-Modulen (2) und dem Prozessrechner (11) über eine Hybridkopplung (6,7,21) erfolgt.

2. Einrichtung nach Anspruch 1,
**dadurch gekennzeichnet,**
**dass** die Feldbus-Module (2) mittels des vorhandenen Stranggießkokillen-Kühlmittelflusses (8a) kühlbar sind.

3. Einrichtung nach einem der Ansprüche 1 oder 2,
**dadurch gekennzeichnet,**
**dass** in dem Schutzgehäuse (9) ein Klimatisierungsgerät (12) zur Kühlung mit eingebaut ist.

4. Einrichtung nach einem der Ansprüche 1 bis 3,
**dadurch gekennzeichnet,**
**dass** der Kommunikationsbus (7) physikalisch aus elektrischer oder elektronischer Leitungstechnik, Lichtwellenleitertechnik oder drahtloser Übertragungstechnik gebildet ist.

5. Einrichtung nach einem der Ansprüche 1 bis 4,
**dadurch gekennzeichnet,**
**dass** die drahtlose Übertragungstechnik aus einer Funkübertragung (16) besteht oder aufgrund von Infrarotstrahlung gebildet ist.

6. Einrichtung nach einem der Ansprüche 1 bis 5,
**dadurch gekennzeichnet,**
**dass** mittels des Kühlmittelflusses (8a) in der Stranggießkokille (1) ein Generator (17) antreibbar ist, der elektrisch betriebene Organe (18) auf der Stranggießkokille (1) versorgt.

7. Einrichtung nach Anspruch 6,
**dadurch gekennzeichnet,**
**dass** die Antriebsbewegung für den Generator (17) aus der Stranggießkokillen-Oszillationsbewegung abgeleitet ist.

8. Verwendung der Einrichtung zur dezentralen Gießdatenverarbeltung nach Anspruch 1 der an einer Stranggießkokille (1) über Sensoren (10) gewonnenen Messdaten in einem Prozessrechner (11) der Steuerung einer Stranggießanlage,
**dadurch gekennzeichnet,**
**dass** Mess- und Steuerdaten in den gekühlten Feldbus-Modulen (2) unmittelbar auf der Stranggießkokille (1) gesammelt und in Bus-Signale in eine Bus-Leitung (3) überführt und zumindest in der Steuerung der Stranggießanlage gespeichert und / oder verarbeitet werden.

9. Verwendung nach Anspruch 8,
**dadurch gekennzeichnet,**
**dass** die aufgenommenen Messdaten oder zusätzlich eingegebene spezifische Daten über die Bus-Leitungen (3) als Steuersignale an Stellorgane und / oder Aktoren im Bereich der Stranggießkokille (1) gegeben werden.

10. Verwendung nach einem der Ansprüche 8 oder 9,
**dadurch gekennzeichnet,**
**dass** in den Feldbus-Modulen (2) auf der Stranggießkokille (1) kokillenspezifische Informationen über die Kupferplattendicke (4) den Abnutzungsgrad, den Zustand der Thermosensoren (10) und / oder der Widerstands-Thermosen-soren (10) und die Wartungszyklen abrufbar gespeichert werden.

11. Verwendung nach einem der Ansprüche 8 bis 10,
**dadurch gekennzeichnet,**
**dass** die Hybridkopplung (6) aus einem Kommunikationsbus (7) und einer Energieversorgung gebildet wird.

12. Verwendung nach Anspruch 11,
**dadurch gekennzeichnet,**
**dass** die Hybridkopplung (6) in Anwesenheit eines Kühlmediums betrieben wird.

## Claims

1. Equipment for decentral casting data processing of the measuring data, which are obtained at a continuous casting mould (1) by way of sensors (10), in a process computer (11) for control of the continuous casting plant, **characterised in that** several field bus modules (2) connected with the thermosensors (10) and/or the resistance thermosensors (10) are provided directly at the continuous casting mould (1) and with a cooling (8), wherein the field bus modules (2) are enclosed in a cooled protective housing (9) and that the data exchange and energy supply take place at least between the field bus modules (2) and the process computer (11) by way of a hybrid coupling (6, 7, 21).

2. Equipment according to claim 1, **characterised in that** the field bus modules (2) are coolable by means of the continuous casting mould coolant flow (8a) which is present.

3. Equipment according to one of claims 1 and 2, **characterised in that** air-conditioning apparatus (12) for cooling is incorporated in the protective housing (9).

4. Equipment according to one of claims 1 to 3, **characterised in that** the communications bus (7) is physically formed by electrical or electronic conductor technology, optical conductor technology or wireless transmission technology.

5. Equipment according to one of claims 1 to 4, **characterised in that** the wireless transmission technology consists of a radio transmission (16) or is formed by way of infrared radiation.

6. Equipment according to one of claims 1 to 5, **characterised in that** a generator (17), for which supplies electrically operated elements (18) on the continuous casting mould (1), is drivable by means of the coolant flow (8a) in the continuous casting mould (1).

7. Equipment according to claim 6, **characterised in that** the drive movement for the generator (17) is derived from the continuous casting mould oscillatory motion.

8. Use of the equipment, according to claim 1, for decentral casting data processing of the measurement data, which is obtained at a continuous casting mould (1) by way of sensors (10), in a process computer (11) of the control of a continuous casting plant, **characterised in that** measurement in control data in the cooled field bus modules (2) are directly collected on the continuous casting mould (1), transferred into bus signals in a bus line (3) and stored and/or processed at least in the control of the continuous casting plant.

9. Use according to claim 8, **characterised in that** the received measurement data or additionally input specific data are issued by way of the bus lines (3) as control signals to setting elements and/or actuators in the region of the continuous casting mould (1).

10. Use according to one of claims 8 and 9, **characterised in that** mould-specific data about the copper plate thickness (4), the degree of wear, the state of the thermosensors (10) and/or the resistance thermosensors (10) and the maintenance cycles can be stored in the field bus modules (2) on the continuous casting mould (1) to be able to be called up.

11. Use according to one of claims 8 to 10, **characterised in that** the hybrid coupling (6) is formed from a communications bus (7) and an energy supply.

12. Use according to claim 11, **characterised in that** the hybrid coupling (6) is operated in the presence of a cooling medium.

## Revendications

1. Dispositif de traitement décentralisé de données de coulée de données de mesure relevées sur une lingotière de coulée continue (1) à l'aide de capteurs (10) dans un calculateur de traitement (11) de la commande de l'installation de coulée continue,
**caractérisé en ce que**,
directement sur la lingotière de coulée continue (1), plusieurs modules de bus de champ (2) reliés aux capteurs thermiques (10) et/ou aux capteurs thermiques à résistance (10) sont montés et équipés d'un refroidissement (8), les modules de bus de champ (2) étant inclus dans un boîtier protecteur refroidi (9) et **en ce que** l'échange de données et l'alimentation en énergie au moins entre les modules de bus de champ (2) et le calculateur de traitement (11) a lieu à l'aide d'un couplage hybride (6, 7, 21).

2. Dispositif selon la revendication 1,
**caractérisé en ce que**
les modules de bus de champ (2) peuvent être refroidis au moyen du flux de réfrigérant (8a) existant de la lingotière de coulée continue.

3. Dispositif selon l'une quelconque des revendications 1 ou 2,
**caractérisé en ce que**,
dans le boîtier protecteur (9), est intégré un climatiseur (12) pour le refroidissement.

4. Dispositif selon l'une quelconque des revendications 1 à 3,
**caractérisé en ce que**
le bus de communication (7) est constitué physiquement par technique de conduction électrique ou électronique, technique des conducteurs d'ondes lumineuses ou technique de transmission sans fil.

5. Dispositif selon l'une quelconque des revendications 1 à 4,
**caractérisé en ce que**
la technique de transmission sans fil consiste en une transmission par radio (16) ou est constituée à partir d'un rayonnement infrarouge.

6. Dispositif selon l'une quelconque des revendications 1 à 5,
**caractérisé en ce que**,
au moyen du flux de réfrigérant (8a) dans la lingotière de coulée continue (1), on peut entraîner un générateur (17) qui alimente les organes fonctionnant à l'électricité (18) sur la lingotière de coulée continue (1).

7. Dispositif selon la revendication 6,
**caractérisé en ce que**
le mouvement d'entraînement pour le générateur (17) est dérivé du mouvement d'oscillation de la lingotière de coulée continue.

8. Utilisation du dispositif de traitement décentralisé de données de coulée selon la revendication 1 de données de mesure relevées sur une lingotière de coulée continue (1) par des capteurs (10) dans un calculateur de traitement (11) de la commande d'une installation de coulée continue,
**caractérisée en ce que**
les données de mesure et de commande dans les modules de bus de champ refroidis (2) sont collectées directement sur la lingotière de coulée continue (1) et transmises en signaux de bus dans une ligne de bus (3) et sont sauvegardées et/ou traitées du moins dans la commande de l'installation de coulée continue.

9. Utilisation selon la revendication 8,
**caractérisée en ce que**
les données de mesure relevées ou les données spécifiques saisies en supplément sont transmises par les lignes de bus (3) sous forme de signaux de commande à des organes de réglage et/ou des acteurs au niveau de la lingotière de coulée continue (1).

10. Utilisation selon une des revendications 8 ou 9,
**caractérisée en ce que**,
dans les modules de bus de champ (2), sur la lingotière de coulée continue (1), les informations spécifiques à la lingotière sur l'épaisseur de la plaque de cuivre (4), le degré d'usure, l'état des capteurs thermiques (10) et/ou des capteurs thermiques à résistance (10) et les cycles d'entretien peuvent être sauvegardées avec possibilité de consultation.

11. Utilisation selon une des revendications 8 à 10,
**caractérisée en ce que**
le couplage hybride (6) est constitué d'un bus de communication (7) et d'une alimentation en énergie.

12. Utilisation selon la revendication 11,
**caractérisée en ce que**
le couplage hybride (6) fonctionne en présence d'un réfrigérant.
